# EUROPÄISCHE PATENTSCHRIFT

(11) **EP 0 111 713 B1**
(45) Veröffentlichungstag und Bekanntmachung des Hinweises auf die Patenterteilung: **09.09.1987**
(21) Anmeldenummer: 83111024.2
(22) Anmeldetag: 04.11.1983
(51) Int. Cl.: A24C 5/40, A24C 5/02

(54) **Einrichtung zum Stopfen von Zigarettentabak in Zigarettenhülsen**
Device for filling cigarette tubes with cigarette tobacco
Dispositif de remplissage de tubes à cigarettes

(30) Priorität: 22.12.1982 DE 3247370
(43) Veröffentlichungstag der Anmeldung: 27.06.1984
(73) Patentinhaber: HARTING ELEKTRONIK GmbH, 32325 Espelkamp (DE)
(72) Erfinder: Josuttis, Horst, D-4992 Espelkamp (DE); Meierkord, Ralf, D-4992 Espelkamp (DE); Welsch, Hans-Jürgen, D-6800 Mannheim (DE)

## Beschreibung

Die Erfindung betrifft eine Einrichtung zum Stopfen von Zigarettentabak in vorgefertigte Zigarettenhülsen, vorzugsweise Filter-Zigarettenhülsen, mit einem trichterförmigen, an seiner Mündung mit einer Tabakzerteil- und Dosiereinrichtung versehenen Tabak-Vorratsbehälter, einer unterhalb des Vorratsbehälters angeordneten Tabakstrang-Formeinrichtung, wobei die Formeinrichtung und die Dosiereinrichtung über eine Antriebsvorrichtung betätigbar sind und bei der ein seitlicher Auslaß für den geformten Tabakstrang vorgesehen ist, sowie ein Zigarettenhülsen-Füllrohr seitlich an den Tabakstrang-Auslaß angesetzt ist.

Bei derartigen Zigaretten-Stopfgeräten ist es erforderlich, aus einem feinfaserigen Tabakvorrat einen Strang zu formen und diesen in die Zigarettenhülse einzubringen. Dabei muß der in einem zunächst zusammenhängenden Knäuel vorliegende Zigarettentabak zerkleinert und anschließend zu einem wieder zusammenhängenden dünnen Strang geformt werden, um das Abbröckeln der Glut beim Rauchvorgang zu verhindern.

Es sind manuell zu betätigende Zigaretten-Stopfgeräte bekannt, beispielsweise aus der US-A-35 09 887, bei denen der Tabakvorrat (Knäuel) zunächst von Hand entzerrt und portioniert - in Bezug auf die für eine einzelne Zigarette erforderliche Tabakmenge - in eine längliche, schalenförmige Formvorrichtung eingebracht wird. Anschließend wird eine Andruckschale auf den vorgeformten Tabakstrang gedrückt und der Tabak zu einem runden Tabakstrang zusammengepreßt. Mittels einer manuell zu betätigenden Hebeleinrichtung wird der vorgeformte Tabakstrang sodann in eine auf eine Halterungstülle aufgesteckte und durch ein Andruckglied festgehaltene Zigarettenhülse gedrückt.

Bei diesen Geräten ist es jedoch zur Erzielung einen zusammenhängenden Tabakstranges erforderlich, die in das Gerät eingebrächte Tabakmenge genau zu portionieren und auch die Tabakfasern zusammenhängend manuell vorzuformen. Bei zu wenig eingebrachtem Tabak bzw. nicht zusammenhängenden Tabakfasern des Stranges kommt es häufig vor, daß beim Rauchvorgang die Glut von der Zigarette abfällt.

Die dadurch entstehenden Brandgefahren und Ärgernisse infolge erloschener Zigaretten sind mannigfaltig, klar ersichtlich und sollen hier im einzelnen nicht näher erläutert werden. Ein weiterer Nachteil der bekannten Geräte ist darin zu sehen, daß zum Herstellen von Zigaretten vielfältige manuelle Vorgänge auszuführen sind, die die Herstellung einer größeren Anzahl, beispielsweise des Tagesbedar^{f}s eines Rauchers, von optimal gestopften Zigaretten aufwendig und schwierig gestalten.

Aus der US-A-2 633 133 ist ein Zigarettenstopfgerät bekannt, das mit einem trichterförmigen Tabakvorratsbehälter versehen ist und wobei im unteren Bereich des Behälters eine Tabakzerteil-Einrichtung vorgesehen ist. Dabei wird bei dem bekannten Gerät der Tabak von einer mittels einer Handkurbel drehbaren Drahtspindel erfaßt und in ein seitlich an den Behälter angebrachtes Füllrohr transportiert. Auf dieses Füllrohr wird die zu füllende Zigaretten-Leerhülse aufgeschoben, wobei durch das Füllrohr hindurch Tabak in die Hülse bei Drehung der Spindel transportiert wird.

Beim Zerteilen des Tabaks ist oberhalb der Transportspindel im Vorratsbehälter eine drehbare Welle vorgesehen, die mit fingerartigen Ansätzen versehen ist, die zwischen beabstandeten federnden Zungen durchgreifen.

Da der in den Vorratsbehälter eingebrachte Tabak jedoch oftmals relativ grobe Verunreinigungen/Beimengungen wie z. B. grobe Tabakfasern, Tabakstengel etc. enthält, kommt es bei dem bekannten Gerät häufig zu Blockierungen des Gerätes bzw. Verstopfungen am Füllrohreingang. Dieser Nachteil ist besonders gravierend, wenn ein Zigaretten-Stopfgerät nicht manuell (Handkurbel) - wie bei dem aus der US-A-2 633 133 bekannten Gerät - betätigt, sondern motorisch angetrieben werden soll und wenn dabei eine größere Anzahl von Zigarettenhülsen automatisch nacheinander gestopft werden soll. Der vorliegenden Erfindung liegt daher die Aufgabe zugrunde, unter Vermeidung der genannten Nachteile bekannter Anordnungen, ein Gerät zum Stopfen von Zigarettentabak in vorgefertigte Zigarettenhülsen, wobei ein kontinuierlich fest zusammenhängender Tabakstrang geformt und in die Zigarettenhülse eingeschoben wird, zu schaffen, bei dem ein manuelles Portionieren, Zerfasern und Vorsortieren des zu verarbeitenden Tabaks nicht erforderlich ist, und bei dem eine Tabakzerteil- und Dosiereinrichtung dahingehend ausgebildet ist, daß Verstopfungen bzw. Blockierungen des Gerätes auch bei mit groben Beimengungen versehenem Tabak mit Sicherheit vermieden werden. Diese Aufgabe wird dadurch gelöst, daß die Tabakzerteil- und Dosiereinrichtung in einer am unteren Ende des Vorratsbehälters ausgebildeten, schlitzförmigen Mündung angeordnet und als Messerwelle ausgebildet ist.

Weitere vorteilhafte Ausgestaltungen der Erfindung sind in den abhängigen Ansprüchen 2 bis 34 angegeben und näher erläutert. Die mit der Erfindung erzielten Vorteile bestehen insbesondere darin, daß ein Gerät zum Stopfen von Zigaretten geschaffen wurde, bei dem der Tabak praktisch ohne manuelle Vorbehandlung aus einer Tüte oder Dose in den Vorratsbehälter des Gerätes eingefüllt, im Gerät selbsttätig zerfasert und einer Tabakstrang-Formeinrichtung zugeleitet wird, in der ein fest zusammenhängender Tabakstrang geformt und automatisch in eine Zigarettenhülse eingeschoben wird.

Der Antrieb des Gerätes erfolgt dabei vorzugsweise über einen einzigen elektrischen Motor, so daß nach dem Einfüllen des Tabaks und Ingangsetzen des Motors, eine rauchfertige, optimal gestopfte Zigarette aus dem Gerät ausgeschoben wird. Weitere vorteilhafte Ausgestaltungen der Erfindung sehen vor, daß auch eine größere Anzahl von Zigaretten automatisch, nacheinander erstellt werden kann.

Ein Ausführungsbeispiel der Erfindung ist in der Zeichnung dargestellt und wird im folgenden näher beschrieben. Es zeigen :
Figur 1 die Ansicht einer Einrichtung zum Stopfen von Zigarettentabak in Zigarettenhülsen,
Figur 2 die Ansicht der Einrichtung gem. Fig. 1 im Längsschnitt,
Figur 3 die Ansicht der Einrichtung gem. Fig. 1 im Querschnitt,
Figur 4 die Ansicht der Stiftwelle
Figur 5 die Ansicht des Abstreifbleches
Figur 6 die Ansicht der Transportfeder
Figur 7 die Ansicht des Füllrohres
Figur 8 die Ansicht einer abgewandelten Einrichtung zum Stopfen von Zigarettentabak in Zigarettenhülsen,
Figur 9 die Ansicht der Einrichtung gem. Fig. 8 im Längsschnitt,
Figur 10 die Ansicht der Einrichtung gem. Fig. 8 im Querschnitt,
Figur 11 die Ansicht der Dosier- und Zerteilwelle,
Figur 12 die Ansicht der Dosier- und Zerteilwelle im Schnitt,
Figur 13 die Ansicht einer 2-teiligen Transportfeder,
Figur 14 die Ansicht eines modifizierten Füllrohres,
Figur 15 die Ansicht des Füllrohres gem. Fig. 14 im Schnitt, und
Figur 16 die Ansicht einer Zigarettenhülsen-Formeinrichtung.

Die in den Fig. 1, 2 und 3 dargestellte Einrichtung zum Stopfen von Zigarettentabak in Filterzigarettenhülsen ist der Übersichtlichkeit halber ohne ein äußeres Gehäuse dargestellt, wobei hier auch nur die zum Verständnis der vorliegenden Erfindung wesentlichen Teile zeichnerisch dargestellt sind.

Die Einrichtung besteht im wesentlichen aus dem trichterförmigen Vorrats- bzw. Einfüllbehälter 1, der Stiftwelle 2, dem Tabak-Vorratsraum 3, der Tabakstrang-Formeinrichtung 4, sowie dem Füllrohr 5.

Im Durchlaßbereich zwischen Einfüllbehälter und Tabak-Vorratsraum ist ein Rundstabrost 6 vorgesehen, der aus den einzelnen mit gegenseitigem Abstand angeordneten Rundstäben 7 gebildet ist. Die Stiftwelle 2 ist unterhalb dieses Rundstabrostes angeordnet, so daß die Stifte 8 bei Drehung der Stiftwelle nacheinander durch die Zwischenräume 9 des Rundstabrostes hindurchgreifen, den im Einfüllbehälter befindlichen Tabak erfassen, und durch die Schlitze des Rostes in den Tabakvorratsraum transportieren. Dabei wird der zunächst gegebenenfalls in einem zusammenhängenden Knäuel vorliegende Tabak entzerrt, so daß anschließend im Tabak-Vorratsraum eine Tabakmenge in feinfaseriger Struktur vorliegt.

Neben der Stiftwelle ist im Tabak-Vorratsraum ein Abstreifblech 10 angeordnet, das mit keilförmigen Schlitzen 11 versehen ist, durch die die Stifte der Stiftwelle bei deren Drehung hindurchbewegt werden und an den Stiften hängende Tabakfasern abgestreift werden. Tabakfasern, die einmal in den Tabak-Vorratsraum transportiert wurden, werden somit nicht wieder in den Vorratsbehälter zurückbefördert. Am Grunde des Tabak-Vorratsraumes 3, der als nach unten hin keilförmig zulaufender, länglicher Trichter ausgebildet ist, ist die Tabakstrang-Formeinrichtung 4 vorgesehen, die im wesentlichen aus einem halbschalenförmigen Formblech 12, sowie der darin drehbar angeordneten Transportfeder 13 besteht. Formblech 12 und die Trichterwandungen 14 können gegebenenfalls aus einem einstückigen Blechmaterial gebogen sein. Das Formblech 12 liegt dicht an der Transportfeder 13 an, d. h. die Transportfeder dreht sich in einer nach oben hin offenen Wanne.

Der Tabak-Vorratsraum ist im unteren Bereich, in Verlängerung der Tabakstrang-Formeinrichtung mit einem seitlichen Auslaß 15 versehen, an den das Füllrohr 5 angesetzt ist. Dabei ragt das eine Ende der Transportfeder in das Füllrohr hinein und schließt mit dessen Vorderkante 16 ab.

Am wandseitigen Ende des Füllrohres befindet sich eine Andruckeinrichtung 17 für die Zigarettenhülse 18, die etwa 1/3 der auf das Füllrohr aufgeschobenen Zigarettenhülse überdeckt.

Weiterhin ist am Füllrohr-Anfang 16 eine Zigarettenhülsen-Formeinrichtung 19 angeordnet, die im wesentlichen aus einem Formstück mit einer zylindrischen Bohrung 20 und einer konischen Einführöffnung 21 besteht, wobei der Bohrungsdurchmesser dem Außendurchmesser der Zigarettenhülse entspricht. Durch diese Formeinrichtung werden die auf das Füllrohr aufzuschiebenden Zigarettenhülsen, die aufgrund des dünnen Papiermaterials der Zigarettenhülsen oftmals leicht deformiert, d. h. unrund, oval vorliegen, in eine präzise runde Form gebracht, so daß sie sich mühelos auf das Füllrohr aufschieben lassen.

Der Antrieb von Stiftwelle 2 und Transportfeder 13 erfolgt vorzugsweise durch den Motor 22, wobei die Stiftwelle über ein Rädergetriebe 23 mit einer Drehgeschwindigkeit angetrieben wird, die vorzugsweise etwa 1,8 bis 2 mal größer ist als die Drehgeschwindigkeit der Transportfeder. Auf jeden Fall sind die beiden Geschwindigkeiten so aufeinander abgestimmt, daß gerade soviel Tabak in den Vorratsraum transportiert wird, wie auch von der Transportfeder erfaßt, zum Strang geformt und in die Zigarettenhülse geschoben wird.

Gegebenenfalls kann vorgesehen sein, daß bei erstmaliger Inbetriebnahme der Einrichtung ein geringer Tabakvorrat in den Tabakvorratsraum 3 eingebracht wird, um auch zu Beginn des ersten Stopfvorganges sicherzustellen, daß genügend Tabakvorrat zum kontinuierlichen Formen des Tabakstranges im Vorratsraum vorhanden ist.

Die einzelnen Bauelemente des Zigarettenstopfgerätes sind im vorliegenden Ausführungsbeispiel auf einer gemeinsamen Grundplatte 24 aufgebaut. Diese Anordnung ist hier nur als Beispiel für eine Ausführungsform zu sehen, Abwandlungen, ohne den Rahmen der Erfindung zu verlassen, sind ohne weiteres möglich, sollen hier jedoch nicht weiter erläutert werden.

Die in der Fig. 4 dargestellte Stiftwelle 2 besteht im wesentlichen aus einer runden Welle, in die die Stifte 8 derart längs einer Schraubenlinie 25 eingesetzt sind, daß sich bei Drehung der Stiftwelle jeweils nur ein Stift der Welle zwischen den Rundstäben 7 des Rundstabrostes 6, bzw. im jeweiligen Schlitz 11 des Abstreifbleches 10 befindet. Hierdurch wird ein gleichmäßiges Erfassen und Zerfasern des Tabaks erzielt, bei gleichzeitig geringem Kraftbedarf für den Antrieb der Stiftwelle.

In der Fig. 6 ist die Transportfeder 13 vergrößert dargestellt und deren, für das Formen eines zusammenhängenden Tabakstranges wesentliche Merkmale werden nachfolgend erläutert. Die Transportfeder ist vorzugsweise aus einem scharfkantigen 4-kant-Material hergestellt und weist drei Hauptbereiche A, B und C auf.

Der Bereich « A ist zylindrisch ausgebildet und hat einen Durchmesser von ca. 10 mm. Dieser Bereich, der bei im Gerät eingesetzter Transportfeder in dem halbschalenförmigen Formblech 12 liegt, dient der ersten Tabakaufnahme bei sich drehender Transportfeder. Die Steigung S₁ der Federwindungen in diesem Bereich beträgt ca. 5 mm. Hierdurch wird erreicht, daß die Tabakfasern leicht in die Windungen der Feder und somit in den Innenraum der Transportfeder eintreten können. Durch die relativ große Steigung in Verbindung mit dem großen Durchmesser wird vermieden, daß sich ein Hohlraum zwischen Transportfeder-Oberseite und dem oberhalb befindlichen Tabakvorrat bildet.

Der Bereich « B » bildet die Einlaufzone in das Füllrohr 5. Hier nimmt der Federdurchmesser kontinuierlich von 10 mm auf ca. 5 mm ab. Die Länge dieses Bereiches beträgt etwa 10 mm. Durch diese Verjüngung und die Drehung der Transportfeder werden die Tabakfasern, in Verbindung mit der Füllrohrgeometrie dieses Bereiches (konisch-oval), in diesem Bereich zu einem zusammenhängenden Strang verbunden und vom Durchmesser her gesehen komprimiert.

Der Bereich « C ist der Bereich, der im Inneren des zylindrischen Teils des Füllrohres vorgesehen ist. Der Federdurchmesser ist hier geringer als im Bereich A, nämlich im vorliegenden Beispiel ca. 5 mm. Auch die Steigung S₂ der Federwindungen ist hier kleiner, nämlich nur 3 mm. Hierdurch wird erreicht, daß der im Bereich A zunächst nur lose vorgeformte und im Bereich B auf einen kleineren Durchmesser geformte Tabakstrang auch in Längsrichtung komprimiert wird, so daß ein fest zusammenhängender Tabakstrang geformt wird. Hierbei sei noch angeführt, daß bei dieser Ausführung der Innendurchmesser des Füllrohres etwa 7 mm beträgt, d. h. zwischen Transportfeder und Füllrohrwandung ist ein allseitiger Luftspalt von etwa 1 mm vorhanden.

Zu den vorstehenden Maßangaben sei noch erläutert, daß diese sich auf ein Ausführungsbeispiel beziehen, bei dem Zigarettenhülsen verwendet werden, die einen Druchmesser von ca. 8 mm aufweisen. Jedoch ist die Erfindung nicht auf derartige Zigarettenhülsen beschränkt, sondern kann unter Beibehaltung des Prinzips auch ohne weiteres bei anderen Hülsendurchmessern Anwendung finden, wobei gegebenenfalls die angegebenen Maße an diese Abmessungen angepaßt werden müssen.

In der Fig. 7 ist das Füllrohr 5 dargestellt. Das Füllrohr besteht aus einem dünnwandigen Material, beispielsweise nichtrostendem Stahl, Messing, Bronze oder Kunststoff. Der Einlaufbereich 26 ist konisch-oval geformt, während der Hauptbereich 27 zylindrisch ausgebildet ist.

Der Endbereich 28 ist konisch-rund ausgeführt. Durch die konisch-ovale Gestaltung des Einlaufbereiches wird ein staufreier Einlauf des Tabakstranges in das Füllrohr erzielt. Der leicht konische Endbereich 28 ermöglicht ein leichtgängiges Aufgleiten (Aufschieben) der Zigarettenhülse auf das Füllrohr selbst. Weiterhin wird durch die konische Ausbildung des Endbereiches auch im Innendurchmesser des Füllrohres in diesem Bereich eine weitere Komprimierung des austretenden Tabakstranges erzielt, wodurch ein optimales Strangfließvorhalten und ein gleichmäßiger Vorschub des Tabakstranges erreicht wird.

Nachfolgend wird der Füllvorgang einer Zigarettenhülse, d. h. der Arbeitsablauf der Einrichtung zum Stopfen von Zigarettentabak in Zigarettenhülsen zusammenhängend erläutert. Zunächst wird aus einer Tüte oder Vorratsdose der zu verarbeitende Zigarettentabak in den Einfüllbehälter 1 eingefüllt. Dabei ist es nicht erforderlich, den Tabak bis auf seine Einzelfasern zu zerkrümeln, zerpflücken, sondern es können, natürlich innerhalb gewisser Grenzen, auch zusammenhängende Knäuel eingefüllt werden. Anschließend wird eine Filter-Zigarettenhülse 18 auf das Füllrohr 5 vollständig aufgeschoben. Durch die Hülsen-Formeinrichtung 19, durch die die Zigarettenhülse dabei hindurchgeschoben wird, werden dabei gegebenenfalls oval verformte Zigarettenhülsen exakt rund geformt, so daß sie sich leichtgängig auf das Füllrohr aufschieben lassen. Eine Andruckeinrichtung 17 drückt in Endlage der Zigarettenhülse einen vorderen Bereich von etwa 1/3 der Zigarettenhülsenlänge gegen das Füllrohr und klemmt die Hülse leicht fest. Mittels einer hier nicht näher dargestellten Einstelleinrichtung ist diese Andruckkraft einstellbar, um die Stopffestigkeit der Zigarette, die von der Tabakbeschaffenheit (Struktur, Feuchte etc.) abhängig ist, individuell anpassen zu können. Sodann wird der Antriebsmotor 22 eingeschaltet. Das kann über geeignete Abfühleinrichtungen beim vollständigen Aufschieben und Festklemmen der Zigarettenhülse automatisch oder auch von Hand mittels Druckknopfschalter o. ä. erfolgen.

Durch die Ingangsetzung des Motors 22 dreht sich nun die Stiftwelle 2, sowie auch die Transportfeder 13. Durch die drehende Stiftwelle wird der im Einfüllbehälter befindliche Tabak erfaßt und durch den Rundstabrost 6 hindurch in den Tabakvorratsraum 3 gefördert. Dabei wird der Tabak fein zerfasert, so daß der in den Vorratsraum gelangende Tabak hier in Form einzelner Tabakfasern vorliegt. Die Tabakfasern fallen dabei auf, bzw. in die Transportfeder, werden von dieser erfaßt und in deren Innenraum hineingewunden. Die Verwendung von 4-kant-Material für die Transportfeder hat sich als besonders günstig erwiesen, da hierdurch die Tabakfasern besser erfaßt und transportiert werden als bei aus Rundmaterial hergestellten Transportfedern.

Durch die Steigung der Transportfederwindungen werden die Tabakfasern im Inneren der Feder zusammengedreht und vom Bereich A mit größerem Federdurchmesser in den Bereich C mit kleinerem Federdurchmesser transportiert. Dabei tritt, wie vorstehend schon im einzelnen erläutert, eine komprimierung des Tabaks und Formung eines fest zusammenhängenden Tabakstranges ein. Sobald der Tabakstrang aus dem Füllrohr austritt, an dessen Ende 28 er durch die konische Gestaltung des Füllrohres an dieser Stelle nochmals komprimiert wird, drückt der Tabakstrang gegen das Filterende der Zigarettenhülse, preßt mit fortschreitendem Tabakaustritt aus dem Füllrohr diesen in die Zigarettenhülse hinein und diese selbst auf dem Füllrohr nach vorn. Durch den Andruck der Andruckeinrichtung 17 wird erreicht, daß der Tabak im ersten Drittel des Füllbereiches fest in die Zigarettenhülse eingedrückt wird. Im weiteren Füllverlauf (restliche 2/3) ist der besondere Andruck der Zigarettenhülse an das Füllrohr nicht mehr erforderlich, da sich herausgestellt hat, daß die Festigkeit des weiterhin austretenden Tabakstranges genügend ist, so daß die Stopffestigkeit der Zigarette auch ohne weitere besondere Maßnahmen ausreichend ist. Die beschriebene Anordnung der Andruckeinrichtung hat sich als besonders vorteilhaft erwiesen um eine gleichmäßige Füllung der Zigarettenhülse zu erzielen.

Bei fortschreitender Füllung der Zigarettenhülse wird diese allmählich vom Füllrohr heruntergeschoben, bis zum Schluß die vollständig gefüllte Zigarettenhülse am Füllrohrende abgenommen werden kann. Durch geeignete, hier jedoch nicht näher dargestellte Abfühleinrichtungen kann dieser Zeitpunkt erfaßt und der Antrieb abgeschaltet werden. Anschließend kann eine neue Zigarettenhülse auf das Füllrohr aufgeschoben und in gleicher Weise gefüllt werden.

In den Fig. 8, 9, 10 ist eine Einrichtung zum Stopfen von Zigarettentabak in Zigarettenhülsen in modifizierter Form dargestellt und wird im folgenden näher beschrieben. Auch diese Einrichtung besteht im wesentlichen aus dem trichterförmigen Vorrats- bzw. Einfüllbehälter 1', dem Tabakvorratsraum 3', der Tabakstrang-Formeinrichtung 4' sowie dem Füllrohr 5'.

Im Durchlaßbereich 29 zwischen Einfüllbehälter 1' und Tabak-Vorratsraum 3' ist hier eine Messerwelle 30 vorgesehen. Die Welle ist mit spiralförmig angeordneten Schneidkanten 31, sowie in Drehrichtung der Welle gesehen vor den Schneidkanten eingeformten Tabak-AufnahmeAusnehmungen 32 versehen. Die Seitenwände 33 des unteren Endes des Einfüllbehälters im Bereich der Messerwelle sind verstellbar an der oberen Trichterwand befestigt, so daß der Druchlaßspalt zwischen Messerwelle und Seitenwand einstellbar ist.

Der Tabak-Vorratsraum 3' ist in seinem unteren Bereich mit einer rechteckigen, länglichen Wanne 34 versehen, die nach oben hin offen ist und in der die Tabakstrang-Formeinrichtung 4' angeordnet ist. Die Tabakstrang-Formeinrichtung besteht hier im wesentlichen aus einer zweiteiligen Federanordnung (siehe auch Fig. 13), wobei hier eine äußere zylindrische Feder 35 mit großem Durchmesser und großer Steigung der Federwindungen vorgesehen ist, in deren Innenraum sich eine innere zylindrische Feder 36 mit kleinerem Durchmesser und auch kleinerer Steigung der Federwindungen befindet. Der Durchmesser der äußeren Feder entspricht in etwa der Breite der Wanne 34 in der die Feder drehbar angeordnet ist, und die Länge der Feder entspricht der Länge der Wanne, d. h. der Breite des Tabak-Vorratsraumes. Die innere Feder 36 durchsetzt die äußere Feder in ganzer Länge und ragt auf der Füllrohrseite aus dieser heraus. Die Gesamtlänge der inneren Feder ist so bemessen, daß sie bei zusammengefügtem Gerät mit der Vorderkante des Füllrohres 5' abschließt oder gegebenenfalls auch geringfügig übersteht. Der Durchmesser dieser dünneren Feder entspricht dem Füllrohr-Innendurchmesser, so daß sie mit leichtem seitlichen Spiel in dem Füllrohr drehbar ist.

Die Feder 35 wie auch die Feder 36 sind aus scharfkantigem 4-kant-Material hergestellt, wobei vorzugsweise der Querschnitt des Federmaterials der größeren Feder größer als der Querschnitt des Federmaterials der dünneren Feder ist. (z. B. : Äußere Feder 35 hergestellt aus quadratischem Federdraht mit einer Kantenlänge von ca. 1,3 mm und innere Feder 36 hergestellt aus quadratischem Federdraht mit ca. 1 mm Kantenlänge).

Beide Federn sind auf entsprechend ihren Durchmessern ausgebildete Ansätze der Antriebswelle 37 aufgeschoben und hier befestigt. Am gegenüberliegenden Ende kann vorgesehen sein, daß die größere Feder auf einem entsprechenden Ansatz 38 drehbar gelagert ist. Die Transportfedern 35, 36 und die Dosierwelle 30 sind auch bei dieser Ausbildung der Einrichtung über ein Rädergetriebe 23' von einem gemeinsamen Antriebselement (z. B. Motor 22') angetrieben.

Wie aus den Fig. 14, 15 ersichtlich ist das Füllrohr ebenfalls mit einem konischen Einlaufbereich 26' versehen, der hier jedoch vorzugsweise rechteckig ausgebildet ist und in den runden, zylindrischen Teil des Füllrohres kontinuierlich übergeht. Darüber hinaus ist das Füllrohr in seinem Innenbereich mit sich längserstreckenden Nuten 39 versehen.

Wie vorstehend bereits erwähnt, ist der Transportfeder-Durchmesser des sich in das Füllrohr erstreckenden Teiles der Feder so bemessen, daß die Transportfeder mit seitlichem Spiel im Füllrohr drehbar ist. Dabei dienen die Nuten 39 in der Füllrohr-Innenwand der Verbesserung des Fließverhaltens des zu fördernden Tabakstranges. Eine geringe konische Anschrägung 28' des Füllrohrendes erleichtert das Aufschieben der Zigarettenhülsen auf das Füllrohr.

In der Ausführung gem. Fig. 8 ist weiterhin ein Schlitten 40 vorgesehen, der auf einer Gleitschiene 41 längsverschiebbar angeordnet ist. Der Schlitten weist eine Aufnahmewanne 42 mit einem Endanschlag 43 für Zigarettenhülsen auf, in der die Zigarettenhülse so geführt ist, daß ihre Achse mit der Achse des Füllrohres fluchtet. Die Verschiebung des Schlittens in Richtung auf das Füllrohr zu, zwecks Aufschiebung der Zigarettenhülse auf das Füllrohr, erfolgt entweder von Hand oder mittels eines hier nicht näher dargestellten motorischen Antriebes.

Weiterhin ist auf dem Füllrohr 5' ein leicht verschiebbares Form- und Zentrierteil 44 vorgesehen. Das Form- und Zentrierteil ist in der Fig. 16 als Einzelteil dargestellt und besteht im wesentlichen aus einer ringförmigen Führungshülse 45, deren Bohrung 46 so bemessen ist, daß die Hülse auf dem Füllrohr leichtgängig verschiebbar ist. An der Hülse sind dünne, federnde Zungen 47 befestigt, die in Anfangsstellung des Form- und Zentrierteiles (Teil 44 ganz nach vorn geschoben, Hülse befindet sich jedoch noch auf dem Füllrohr) in einer konischen Spitze vor dem Füllrohr zusammenfedern. Mit dem Schlitten 40 ist eine Mitnahme-Einrichtung 48 für die zwangsweise Verschiebung des Form- und Zentrierteiles mechanisch gekuppelt, die die beabstandeten Anschläge 49 und 50 aufweist.

Zum Aufschieben der Zigarettenhülse 18 auf das Füllrohr wird der Schlitten 40 mit der darauf befindlichen Zigarettenhülse in Richtung auf das Füllrohr zu bewegt. Dabei taucht die aus den federnden Zungen des Form- und Zentrierteiles gebildete Spitze etwas in die Zigarettenhülsen-Öffnung ein und der Anschlag 50 der MitnahmeEinrichtung gelangt zur Anlage an der Hülse des Form- und Zentrierteiles. In weiterer Fortführung des Aufschiebevorganges werden die Zigarettenhülse und das Form- und Zentrierteil gleichzeitig nach rechts bewegt (bezogen auf Darstellung in Fig. 8, 9). Durch das weitere Aufgleiten des Form- und Zentrierteiles auf das Füllrohr, werden die federnden Zungen 47 durch das hindurchtretende Füllrohr nach außen gebogen und drücken die Zigarettenhülsen-Öffnung, in die sie etwas eintauchen, wie vorstehend bereits erläutert, in eine exakt runde Form. Beim weiteren Verschieben des Schlittens wird die Zigarettenhülse auf das Füllrohr aufgeschoben und das Form- und Zentrierteil gleichfalls bis zur rechten Endlage verschoben. Dabei befinden sich die Enden der Federzungen im vorderen Bereich der Zigarettenhülse, zwischen der Hülse und dem Füllrohr. Es versteht sich von selbst, daß die Federzungen-Enden äußerst dünn ausgebildet sind und in ihrer Form der Rundung der Zigarettenhülse bzw. des Füllrohres angepaßt sind. Um ein übermäßiges Aufweiten und eventuelles Einreißen der Papierhülse zu vermeiden, kann vorgesehen sein, daß das Füllrohr mit vertieften äußeren Längsnuten versehen ist, in die die Federzungen-Enden beim Aufschieben auf das Füllrohr eintauchen.

Nachdem die Zigarettenhülse nunmehr vollständig auf das Füllrohr aufgeschoben ist, wird der Antrieb der Tabakstrang-Formeinrichtung 4' in Gang gesetzt und der aus dem Füllrohr austretende Tabakstrang tritt in die Zigarettenhülse ein. Mit fortschreitender Füllung der Zigarettenhülse wird diese allmählich vom Füllrohr geschoben, wobei der Schlitten 40 gleichzeitig mit verschoben wird. Auch das Form- und Zentrierteil wird durch Angreifen des Anschlages 49 an der Hülse 44 mit in Richtung auf den Füllrohranfang zu verschoben.

Am Schlitten ist eine auf die Gleitschiene 41 wirkende einstellbare Bremsfeder 51 vorgesehen, wobei durch die justierbare Bremskraft die Stopffestigkeit des in die Zigarettenhülse eingebrachten Tabaks individuell eingestellt werden kann.

Sobald die Zigarettenhülse vollständig gefüllt und dabei vollständig vom Füllrohr heruntergeschoben ist, wird der Antrieb der Tabakstrang-Formeinrichtung abeschaltet und gegebenenfalls kurzzeitig in entgegengesetzter Richtung in Betrieb gesetzt. Durch die Rückwärts-Drehung der Transportfeder 36 wird dabei der Tabakstrang am Füllrohranfang abgedreht und von der Zigarettenfüllung getrennt. Dabei hat sich herausgestellt, daß ein geringfügig über das Füllrohrende hervorstehendes Ende der Transportfeder 36 die Abtrennung des Tabakstranges günstig beeinflußt. Es steht nunmehr eine rauchfertige Zigarette zur Verfügung, auf deren vorderes Ende gegebenenfalls noch mittels einer magnetbetätigten Klopfeinrichtung geklopft wird, um eventuell überstehende Tabakfasern festzuklopfen. Nach der Entnahme der Zigarette vom Führungsschlitten 40 kann eine leere Zigarettenhülse auf den Schlitten gelegt werden und in vorstehend beschriebener Weise ebenfalls gefüllt werden.

Obwohl die Zuführung von leeren Zigarettenhülsen und die Entnahme von fertigen Zigaretten manuell erfolgen kann, sei hier der Vollständigkeit halber noch erwähnt, daß eine Zuführeinrichtung zum automatischen Zuführen von Zigarettenhülsen aus einem Vorrat auf den Transportschlitten, sowie ein gleichfalls automatisches Abführen von fertigen Zigaretten vom Schlitten in einen Auffangbehälter vorgesehen werden kann, wobei der Antrieb dieser Zu- und Abführeinrichtungen über eine Getriebe-Verbindung vom Antriebsmotor 22, 22' oder auch mittels eines separaten Antriebmotors erfolgen kann und die Steuerung der einzelnen Abläufe durch Erfassung der jeweiligen Betriebszustände der Einrichtung mittels geeigneter Abfühleinrichtungen (Mikroschalter, Lichtschranken etc.) und elektrischer Verknüpfung und Steuerung des Arbeitsablaufes erfolgt.

Alle Merkmale, die in der vorstehenden Beschreibung erwähnt und/oder in der Zeichnung dargestellt sind, sollen, sofern der bekannte Stand der Technik dies zuläßt, für sich allein oder in beliebigen Kombinationen oder Teilkombinationen als erfindungswesentlich angesehen werden, auch wenn sie in den Ansprüchen nicht enthalten sind.

## Patentansprüche

1. Einrichtung zum Stopfen von Zigarettentabak in vorgefertigte Zigarettenhülsen, vorzugsweise Filter-Zigarettenhülsen, mit einem trichterförmigen, an seiner Mündung mit einer Tabakzerteil- und Dosiereinrichtung versehenen Tabak-Vorratsbehälter, einer unterhalb des Vorratsbehälters angeordneten Tabakstrang-Formeinrichtung, wobei die Formeinrichtung und die Dosiereinrichtung über eine Antriebsvorrichtung betätigbar sind und bei der ein seitlicher Auslaß für den geformten Tabakstrang vorgesehen ist, sowie ein Zigarettenhülsen-Füllrohr seitlich an den Tabakstrang-Auslaß angesetzt ist, dadurch gekennzeichnet, daß die Tabakzerteil-und Dosiereinrichtung (2, 30) in einer am unteren Ende des Vorratsbehälters (1, 1') ausgebildeten schlitzförmigen Mündung angeordnet und als Messerwelle ausgebildet ist.

2. Einrichtung nach Anspruch 1, dadurch gekennzeichnet, daß die Messerwelle aus einem um seine Längsachse verdrehten, scharfkantigen Vierkantstab besteht.

3. Einrichtung nach Anspruch 1, dadurch gekennzeichnet, daß die Messerwelle (30) mit mehreren Schneiden (31) versehen ist.

4. Einrichtung nach einem der Ansprüche 1 bis 3, dadurch gekennzeichnet, daß die Schneiden (31) der Messerwelle (30) spiralförmig auf der Welle angeordnet sind.

5. Einrichtung nach einem oder mehreren der vorhergehenden Ansprüche, dadurch gekennzeichnet, daß in Drehrichtung der Messerwelle gesehen, vor den Schneidkanten (31) der Messer schalenförmige Längsnuten (32) in der Welle vorgesehen sind.

6. Einrichtung nach einem oder mehreren der vorhergehenden Ansprüche, dadurch gekennzeichnet, daß die Schlitzbreite (29) der Vorratsbehälter-Mündung einstellbar ist.

7. Einrichtung nach einem oder mehreren der vorhergehenden Ansprüche, dadurch gekennzeichnet, daß die Tabakstrang-Formeinrichtung als drehbare Transportfeder (13, 35, 36) ausgebildet ist, die aus einem unterhalb der Tabakzerteil- und Dosiereinrichtung (2, 30) vorgesehenen Tabak-Vorratsraum (3, 3') in das seitliche Füllrohr (5, 5') hineinragt, und daß der im Tabak- Vorratsraum (3, 3') befindliche Teil der Transportfeder (13, 35) in einem, an seinem Grunde scharfkantigen, U-förmigen Kanal (34) des unteren Tabak-Vorratsraum-Bereiches angeordnet ist.

8. Einrichtung nach einem oder mehreren der Ansprüche 1 bis 6, dadurch gekennzeichnet, daß die Tabakstrang-Formeinrichtung als drehbare Transportfeder (13, 35, 36) ausgebildet ist, die aus einem unterhalb der Tabakzerteil- und Dosiereinrichtung (2, 30) vorgesehenen Tabak-Vorratsraum (3, 3') in das seitliche Füllrohr (5, 5') hineinragt, und daß der im Tabak-Vorratsraum (3, 3') befindliche Teil der Transportfeder (13, 35) in einer diese dicht umgreifenden Halbschale (12) am Grunde des Tabaks-Vorratsraumes angeordnet ist.

9. Einrichtung nach einem der Ansprüche 7 oder 8, dadurch gekennzeichnet, daß die Transportfeder (13) einen gestuften Aufbau aufweist, derart, daß der in das Füllrohr (5) hineinragende Bereich (C) zylindrisch mit konstantem Durchmesser ausgebildet ist, und daß der im Tabak- Vorratsraum (3) befindliche Bereich (A) ebenfalls zylindrisch, jedoch mit einem größeren Federdurchmesser ausgeführt ist, wobei der Übergang (B) vom einen zum anderen Bereich konisch, sich stetig verjüngend ausgebildet ist.

10. Einrichtung nach einem der Ansprüche 7 bis 9, dadurch gekennzeichnet, daß die Steigung (S₂) der Transportfeder-Windungen im Füllrohr-Bereich (C) kleiner als im Vorratsraum-Bereich (A, 5₁) ist.

11. Einrichtung nach einem der Ansprüche 7 bis 10, dadurch gekennzeichnet, daß die Transportfeder in ihrer Länge so bemessen ist, daß sie mit dem Ende (16) des Füllrohres (5, 5') abschließt.

12. Einrichtung nach einem der Ansprüche 7 bis 11, dadurch gekennzeichnet, daß die Transportfeder (13, 36) geringfügig über das Ende (16) des Füllrohres (5, 5') hervorragt.

13. Einrichtung nach einem der Ansprüche 7 bis 12, dadurch gekennzeichnet, daß die Tabakstrang-Formeinrichtung aus einer ersten zylindrischen, das Füllrohr (5') und den Tabak-Vorratsraum (3') durchgreifenden Feder (36) besteht, und daß im Bereich des Tabak-Vorratsraumes eine zweite zylindrische Feder (35) mit größerem Durchmesser überder ersten Feder (36), diese mit Abstand umgreifend, angeordnet ist, wobei die beiden Federn endseitig (antriebsseitig) miteinander verbunden sind.

14. Einrichtung nach Anspruch 13, dadurch gekennzeichnet, daß die Steigung der Federwindungen der äußeren Feder (35) größer ist als die Steigung der Federwindungen der inneren Feder (36).

15. Einrichtung nach Anspruch 13 oder 14, dadurch gekennzeichnet, daß der Querschnitt des Federdrahtes der äußeren Feder (35) größer ist als der Querschnitt des Federdrahtes der inneren Feder (36).

16. Einrichtung nach einem der Ansprüche 7 bis 15, dadurch gekennzeichnet, daß die Transportfeder(n) (13, 35, 36) aus scharfkantigem 4- kant Material hergestellt sind.

17. Einrichtung nach einem der Ansprüche 7 bis 16, dadurch gekennzeichnet, daß der Federdurchmesser im Füllrohr-Bereich kleiner als der Innendurchmesser des Füllrohres ist, so daß ein seitlicher Spalt zur Rohrwandung vorhanden ist.

18. Einrichtung nach einem der vorhergehenden Ansprüche, dadurch gekennzeichnet, daß das Füllrohr (5') im Inneren mit Längsnuten (39) versehen ist.

19. Einrichtung nach einem der vorhergehenden Ansprüche, dadurch gekennzeichnet, daß das Füllrohr aus dünnwandigem Material besteht und im wesentlichen zylindrisch ist, wobei der Außendurchmesser dem Innendurchmesser einer aufzuschiebenden Zigarettenhülse angepaßt ist, so daß die Zigarettenhülse mit geringem Spiel, leichtgängig auf das Füllrohr aufschiebbar ist.

20. Einrichtung nach einem der vorhergehenden Ansprüche, dadurch gekennzeichnet, daß das Füllrohr-Ende (28, 28') leicht konisch verjüngt ausgebildet ist.

21. Einrichtung nach einem der vorhergehenden Ansprüche, dadurch gekennzeichnet, daß der Tabakstrang-Einlaufbereich (26, 26') des Füllrohres (5, 5') trichterförmig ausgebildet ist.

22. Einrichtung nach Anspruch 21, dadurch gekennzeichnet, daß der trichterförmige Einlaufbereich (26, 26') des Füllrohres (5, 5') unrund, d. h. oval oder auch rechteckig ausgebildet ist.

23. Einrichtung nach einem der vorhergehenden Ansprüche, dadurch gekennzeichnet, daß am Füllrohrende (16) eine Zigarettenhülsen-Formeinrichtung (19) angeordnet ist, wobei in einem mit einer Durchgangsbohrung (20) versehenen Formstück eine konische Einführöffnung (21) für die Zigarettenhülsen vorgesehen ist.

24. Einrichtung nach einem der vorhergehenden Ansprüche, dadurch gekennzeichnet, daß an dem Füllrohr (5), im Endbereich der aufgeschobenen Zigarettenhülse (18) eine Zigarettenhülsen-Andruck-Einrichtung (17) vorgesehen ist, bei der die Andruckzone in etwa 1/3 der Zigarettenhülsen-Füllänge entspricht.

25. Einrichtung nach Anspruch 24, dadurch gekennzeichnet, daß die Andruckkraft der Andruckvorrichtung einstellbar ist.

26. Einrichtung nach einem oder mehreren der vorhergehenden Ansprüche, dadurch gekennzeichnet, daß zum koaxialen Aufschieben einer Zigarettenhülse auf das Aufnahmerohr (5, 5') ein längsverschieblich antreibbarer, die Zigarettenhülse ortsfest abstützender Schlitten (40) und ein auf dem Aufnahmerohr (5, 5') leichtgängig verschiebbares und mit dem Schlitten (40) für eine zwangsweise Verschiebebewegung mechanisch gekuppeltes Form- und Zentrierteil (44) vorgesehen sind.

27. Einrichtung nach Anspruch 26, dadurch gekennzeichnet, daß der Schlitten (40) eine mit einem Endanschlag (43) versehene Auflageeinrichtung (42) zum Zuführen der leeren bzw. zum Abführen der gefüllten Zigarettenhülse aufweist.

28. Einrichtung nach Anspruch 26 oder 27, dadurch gekennzeichnet, daß der Schlitten (40) mit einer einstellbaren Bremsfeder (51) versehen ist.

29. Einrichtung nach einem der Ansprüche 27 oder 28, dadurch gekennzeichnet, daß die Zigarettenhülsen-Auflageeinrichtung (42) des Schlittens (40) als schalenförmige, gegebenenfalls im Bodenbereich mit Schlitzen versehene Wanne ausgebildet ist.

30. Einrichtung nach einem der Ansprüche 27 oder 28, dadurch gekennzeichnet, daß die Zigarettenhülsen-Auflageeinrichtung (42) aus schalenförmig gebogenen, beabstandeten Tragarmen gebildet ist.

31. Einrichtung nach Anspruch 26 und einem oder mehreren der Ansprüche 27 bis 30, dadurch gekennzeichnet, daß das Form- und Zentrierteil (44) aus einer Hülse (45) mit zu deren Mittelachse weisenden, ringförmig angeordneten federnden Zungen (47) besteht, deren Enden in der Ausgangsstellung in einer Spitze mittig vor dem Ende des Aufnahmerohres (5, 5') zusammenlaufen.

32. Einrichtung nach Anspruch 31, dadurch gekennzeichnet, daß das Füllrohr (5, 5') mit äußeren Längsnuten zum Eintauchen der Enden der Federzungen (47) beim Verschieben des Form-und Zentrierteiles (44) auf dem Füllrohr versehen ist.

33. Einrichtung nach einem oder mehreren der vorhergehenden Ansprüche, dadurch gekennzeichnet, daß dem Schlitten (40) eine Zuführeinrichtung zum automatischen Zuführen von Zigarettenhülsen aus einem Vorrat zugeordnet ist und daß die gefüllten Zigarettenhülsen nach dem Herunterschieben vom Aufnahmerohr (5') von dem Schlitten (40) mittels einer Abführeinrichtung in eine Auffangschale überführbar sind.

34. Einrichtung nach einem oder mehreren der vorhergehenden Ansprüche, dadurch gekennzeichnet, daß das Verschieben des Schlittens (40) in Richtung auf das Aufnahmerohr (5') zu und die Betätigung der diesem gegebenenfalls zugeordneten Zuführ- und Abführeinrichtungen mittels motorischen Antriebs erfolgt, vorzugsweise in Verkoppelung mit einem für die Tabakstrang-Formeinrichtung vorgesehenen Antriebsmotor (22), wobei zur Steuerung der einzelnen Bewegungen die Erfassung der jeweiligen Betriebszustände des Gerätes mittels geeigneter Abfühleinrichtungen, z. B. Mikroschalter, Lichtschranken etc., und deren elektrische Verknüpfung und Steuerung der Arbeitsabläufe vorgesehen ist.

## Claims

1. Apparatus for stuffing cigarette tobacco into premanufactured cigarette paper casings, preferably filter cigarette casings, this apparatus possessing a funnel-shaped tobacco supply receptacle that is provided, at its outlet, with a device which both shreds and meters the tobacco, and further possessing a device which forms the tobacco into a rod, this rod-forming device being installed below the supply receptacle and being operable by means of a drive arrangement that can also operate the metering device, and in which apparatus a side-located exit aperture is provided, through which the rod of tobacco can emerge on being formed, and to which a cigarette-casing filling tube is attached, at the side, characterized in that the tobacco shredding and metering device (2, 30) is configured as a cutter shaft, and is installed in a slot-shaped outlet which is formed at the lower end of the supply receptacle (1, 1').

2. Apparatus according to Claim 1, characterized in that the cutter shaft consists of a sharp-edged square-section bar which is twisted about its longitudinal axis.

3. Apparatus according to Claim 1, characterized in that the cutter shaft (30) is provided with a plurality of cutting edges (31).

4. Apparatus according to one of Claims 1 to 3, characterized in that the cutter-shaft cutting edges (31) are arranged on the cutter shaft (30) in a helical configuration.

5. Apparatus according to one or more of the preceding Claims, characterized in that concave longitudinal grooves (32) are provided in the cutter shaft, these grooves (32) appearing in advance of the cutting edges (31) when the shaft is viewed in the direction in which it rotates.

6. Apparatus according to one or more of the preceding Claims, characterized in that the width (29) of the supply receptacle outlet slot can be adjusted.

7. Apparatus according to one or more of the preceding Claims, characterized in that the device for forming the tobacco into a rod is designed as a rotatable conveying spring (13, 35, 36) which projects from a tobacco supply chamber (3, 3') that is provided below the tobacco shredding and metering device (2, 30), and which extends into the side-located filling tube (5, 5'), and in that the portion of the conveying spring (13, 35) situated in the tobacco supply chamber (3, 3') is installed inside a U-shaped channel (34) belonging to the lower zone of the tobacco supply chamber and exhibiting sharp corners at its bottom.

8. Apparatus according to one or more of Claims 1 to 6, characterized in that the device for forming the tobacco into a rod is designed as a rotatable conveying spring (13, 35, 36) which projects from a tobacco supply chamber (3, 3') that is provided below the tobacco shredding and metering device (2, 30), and which extends into the side-located filling tube (5, 5'), and in that the portion of the conveying spring (13, 35) within the tobacco supply chamber (3, 3') is installed inside a half shell (12) at the bottom of the supply chamber, this half shell (12) fitting closely around the spring.

9. Apparatus according to Claim 7 or 8, characterized in that the conveying spring (13) is of stepped design, such that the zone (C) which projects into the filling tube (5) is of cylindrical, constant-diameter configuration, while the zone (A) which is situated inside the tobacco supply chamber (3) is likewise designed to be cylindrical, but is given a larger spring diameter, the transition (B) from one zone to the other being given a smoothly tapering, conical configuration.

10. Apparatus according to one of Claims 7 to 9, characterized in that the pitch (S₂) of the turns of the conveying spring is smaller in the filling tube zone (C) than in the supply chamber zone (A, Sᵢ).

11. Apparatus according to one of Claims 7 to 10, characterized in that the length of the conveying spring is designed to be such that its end coincides with the end (16) of the filling tube (5, 5').

12. Apparatus according to one of Claims 7 to 11, characterized in that the conveying spring (13, 36) projects slightly beyond the end (16) of the filling tube (5, 5').

13. Apparatus according to one of Claims 7 to 12, characterized in that the device for forming the tobacco into a rod consists of a first spring (36), which is cylindrical and extends through both the filling tube (5') and the tobacco supply chamber (3'), and in that a second cylindrical spring (35) is installed in the zone corresponding to the tobacco supply chamber, this second spring (35) having a larger diameter and being fitted over the first spring (36), surrounding it but leaving a clearance, the two springs being interconnected at one end, namely at the driven end.

14. Apparatus according to Claim 13, characterized in that the pitch of the turns of the outer spring (35) is greater than the pitch of the turns of the inner spring (36).

15. Apparatus according to Claim 13 or 14, characterized in that the outer spring (35) is produced from spring wire which has a larger cross-section than the spring wire from which the inner spring (36) is produced.

16. Apparatus according to one of Claims 7 to 15, characterized in that the conveying spring (13) is produced from sharp-edged square-section material, or else the springs (35, 36) are so produced.

17. Apparatus according to one of Claims 7 to 16, characterized in that within the filling tube zone, the spring diameter is smaller than the inside diameter of the filling tube, so that there is a sideways clearance relative to the tube wall.

18. Apparatus according to one of the preceding Claims, characterized in that the inside of the filling tube (5') is provided with longitudinal grooves (39).

19. Apparatus according to one of the preceding Claims, characterized in that the filling tube is composed of thin-walled material and is essentially cylindrical, the outside diameter being matched to the inside diameter of the cigarette casing that is to be slipped on, thereby enabling the cigarette casing to be slipped freely onto the filling tube, with a little play.

20. Apparatus according to one of the preceding Claims, characterized in that the end (28, 28') of the filling tube is given a slight conical taper.

21. Apparatus according to one of the preceding Claims, characterized in that the zone (26, 26') through which the tobacco rod enters the filling tube (5, 5') is given a funnel-like shape.

22. Apparatus according to Claim 21, characterized in that the funnel-shaped entry zone (26, 26') of the filling tube (5, 5') is given a non-circular cross-section, namely one which is oval, or even rectangular.

23. Apparatus according to one of the preceding Claims, characterized in that a fixture (19) for shaping the cigarette casings is located at the end (16) of the filling tube, a conical cigarette-casing insertion aperture (21) being provided in a shaped part which is provided with a through- bore (20).

24. Apparatus according to one of the preceding Claims, characterized in that a device (17) for pressing against the cigarette casing is provided on the filling tube (5), in the end zone of the cigarette casing (18) that has been slipped on, this pressure device (17) pressing against the cigarette casing (18) over a distance corresponding to approximately 1/3 of the length over which it is filled.

25. Apparatus according to Claim 24, characterized in that it is possible to adjust the pressure exerted by the pressure device.

26. Apparatus according to one or more of the preceding Claims, characterized in that a sliding carriage (40) and a shaping and centering component (44) are provided for the purpose of slipping a cigarette casing coaxially onto the receiving tube (5, 5'), the sliding carriage (40) supporting the cigarette casing at a fixed position and being drivable in a manner such that it can be moved in the longitudinal direction, while the shaping and centering component (44) can be slid freely on the receiving tube (5, 5') and is mechanically coupled to the sliding carriage (40) in a manner such that it is constrained to execute its sliding movement.

27. Apparatus according to Claim 26, characterized in that the sliding carriage (40) possesses a rest device (42) which is provided with an end stop (43), this rest device (42) serving both to feed in the empty cigarette casing and to remove it once it has been filled.

28. Apparatus according to Claim 26 or 27, characterized in that the sliding carriage (40) is provided with an adjustable braking spring (51).

29. Apparatus according to Claim 27 or 28, characterized in that the cigarette-casing rest device (42) associated with the sliding carriage (40) is configured as a concave trough which may, if appropriate, be provided with slots in its bottom.

30. Apparatus according to Claim 27 or 28, characterized in that the cigarette-casing rest device (42) is formed by supporting arms, bent to a concave shape and set a certain distance apart.

31. Apparatus according to Claim 26 and one or more of Claims 27 to 30, characterized in that the shaping and centering component (44) consists of a collar (45) with resilient tongues (47) that are set in a ring-shaped arrangement and point towards the central axis, their ends, when in the initial position, converging to a sharp point in the middle, in advance of the end of the receiving tube (5, 5').

32. Apparatus according to Claim 31, characterized in that the filling tube (5, 5') is provided with external longitudinal grooves, into which the ends of the spring tongues (47) can dip while the shaping and centering component (44) is being slid on the filling tube.

33. Apparatus according to one or more of the preceding Claims, characterized in that a feed device is assigned to the sliding carriage (40), this feed device serving to feed in cigarette casings from a stock, in an automatic manner, and in that the filled cigarette-casings, once having been pushed off the receiving tube (5'), can be removed from the sliding carriage (40) by means of a discharge device that transfers them into a collecting tray.

34. Apparatus according to one or more of the preceding Claims, characterized in that the movement of the sliding carriage (40), towards the receiving tube (5'), and the actuation of the feed and discharge devices which may be assigned to this carriage (40) as options, are effected by means of a motor-operated drive mechanism, preferably coupled to a drive motor (22) that is provided for the device which forms the tobacco into a rod, arrangements being made to sense the instantaneous operating states of the apparatus in order to control the individual movements, sensing being effected by means of suitable, electrically linked sensors, e. g. microswitches, light barriers, etc., arranged so as to control the sequences of operations.

## Revendications

1. Dispositif de remplissage d'enveloppes tubulaires préfabriquées de cigarettes avec du tabac, de préférence d'enveloppes de cigarettes avec filtre, qui comporte un récipient de stockage en forme d'entonnoir pourvu à son orifice de sortie d'un dispositif de broyage et de dosage du tabac, un dispositif de façonnage d'un écheveau de tabac, prévu en dessous du récipient de stockage, une ouverture de sortie latérale pour l'écheveau de tabac sur laquelle aboutit le tube de remplissage des enveloppes de cigarettes, ledit dispositif de dosage et ledit dispositif de façonnage étant entraînés par un dispositif de commande, caractérisé par un dispositif de broyage et de dosage du tabac (2), (30), constitué par un arbre porte-lames et disposé dans une ouverture en forme de fente ménagée à l'extrémité inférieure du récipient de stockage (1), (1').

2. Dispositif selon la revendication 1 caractérisé en ce que l'arbre porte-lames est constitué d'une barre à quatre chants coupants, tordue autour de son axe longitudinal.

3. Dispositif selon la revendication 1 caractérisé en ce que l'arbre porte-lames comporte plusieurs arêtes coupantes (31).

4. Dispositif selon l'une des revendications 1 à 3 caractérisé en ce que les arêtes coupantes (31) de l'arbre porte-lames (30) sont disposées en spirale.

5. Dispositif selon l'une ou plusieurs des revendications précédentes caractérisé par des évidements longitudinaux en forme d'auge, prévus dans l'arbre porte-lames devant les arêtes coupantes par rapport à la direction de rotation dudit arbre.

6. Dispositif selon l'une ou plusieurs des revendications précédentes caractérisé en ce que la largeur de la fente de passage (29) de l'ouverture de sortie du récipient de stockage est réglable.

7. Dispositif selon l'une ou plusieurs des revendications précédentes caractérisé en ce que le dispositif de façonnage de l'écheveau de tabac est constitué par un ressort transporteur (13),

(35), (36) pouvant tourner, logé dans un réservoir à tabac (3), (3') disposé en dessous du dispositif de broyage et de dosage (2), (30), et, saillant dans le tube latéral de remplissage (5), (5'), la partie du ressort transporteur se trouvant dans le réservoir à tabac (3), (3') étant logée dans une cuvette longitudinale (34) de section perpendiculaire en forme de U, comportant un fond à arêtes vives et prévue dans la zone inférieure du réservoir à tabac.

8. Dispositif selon l'une ou plusieurs des revendications 1 à 6 caractérisé en ce que le dispositif de façonnage de l'écheveau de tabac est constitué par un ressort transporteur (13), (35), (36) pouvant tourner, logé dans un réservoir à tabac (3), (3') disposé en dessous du dispositif de broyage et de dosage (2), (30), et, saillant dans le tube latéral de remplissage (5), (5'), la partie du ressort transporteur se trouvant dans le réservoir à tabac (3), (3') étant logée dans une demi-coque (12) prévue dans le fond du réservoir à tabac et entourant de près ledit ressort.

9. Dispositif selon l'une des revendications 7 et 8 caractérisé en ce que le ressort transporteur (13) présente une conformation étagée de sorte que sa partie (C) saillant dans le tube de remplissage (5) est cylindrique et de diamètre constant, tandis que sa partie (A) également de forme cylindrique, possède un plus grand diamètre que sa partie (C), la zone de transition (B) entre les parties (A) et (C) ayant une forme conique avec une diminution, respectivement une augmentation, progressive et constante du diamètre.

10. Dispositif selon l'une des revendications 7 à 9 caractérisé en ce que l'écartement (S₂) des spires de la partie (C) du ressort transporteur dans la zone du tube de remplissage est plus petit que celui (S₁) des spires de la partie (A) du ressort transporteur dans la zone du réservoir à tabac.

11. Dispositif selon l'une des revendications 7 à 10 caractérisé en ce que la longueur du ressort transporteur est déterminée de façon à ce que celui-ci aboutisse à l'extrémité (16) du tube de remplissage (5), (5').

12. Dispositif selon l'une des revendications 1 à 11 caractérisé en ce que le ressort transporteur (13), (36) est légèrement saillant sur l'extrémité (16) du tube de remplissage (5), (5').

13. Dispositif selon l'une des revendications 7 à 12 caractérisé en ce que le dispositif de façonnage de l'écheveau de tabac se compose d'un premier ressort (36) cylindrique, traversant le tube de remplissage (5') et le réservoir à tabac (3'), et, d'un second ressort (35) cylindrique de plus grand diamètre, se trouvant dans la zone du réservoir à tabac, dans lequel est logé avec une certaine distance radiale le ressort (36), les deux ressorts étant assemblés à l'extrémité destinée à recevoir l'impulsion de commande.

14. Dispositif selon la revendication 13 caractérisé en ce que l'écartement des spires du ressort extérieur (35) est plus grand que celui des spires du ressort intérieur (36).

15. Dispositif selon l'une des revendications 13 et 14 caractérisé en ce que la section de l'acier à ressort du ressort extérieur (35) est plus grand que celui du ressort intérieur (36).

16. Dispositif selon l'une des revendications 7 à 15 caractérisé en ce que le ou les ressorts transporteurs (13), (35), (36) sont en un matériau à quatre chants coupants.

17. Dispositif selon l'une des revendications 7 à 16 caractérisé en ce que le diamètre du ressort transporteur se trouvant dans la zone du tube de remplissage est plus petit que le diamètre du tube de remplissage de façon à ménager une certaine distance par rapport à la paroi dudit tube.

18. Dispositif selon l'une des revendications précédentes caractérisé par des rainures longitudinales (39) prévues à l'intérieur du tube de remplissage (5').

19. Dispositif selon l'une des revendications précédentes caractérisé en ce que le tube de remplissage est de forme sensiblement cylindrique et à paroi mince, dont le diamètre extérieur correspond au diamètre intérieur d'une enveloppe tubulaire de cigarette à engager sur ledit tube, de sorte que ladite enveloppe de cigarette puisse être glissée aisément, avec un petit jeu, sur le tube de remplissage.

20. Dispositif selon l'une des revendications précédentes caractérisé en ce que le tube de remplissage comporte une extrémité (28), (28') se resserrant légèrement en forme de cône.

21. Dispositif selon l'une des revendications précédentes caractérisé en ce que la zone d'entrée (26), (26') de l'écheveau de tabac dans le tube de remplissage (5), (5') présente une forme d'entonnoir.

22. Dispositif selon la revendication 21 caractérisé en ce que la zone d'entrée en forme d'entonnoir (26), (26') du tube de remplissage (5), (5') n'est pas de section circulaire, mais par exemple ovale ou rectangulaire.

23. Dispositif selon l'une des revendications précédentes caractérisé par un dispositif de façonnage (19) d'enveloppes tubulaires de cigarettes, prévu à l'extrémité (16) du tube de remplissage, composé d'une pièce façonnée avec un alésage (20) et une ouverture d'alimentation conique (21) pour les enveloppes tubulaires de cigarettes.

24. Dispositif selon l'une des revendications précédentes caractérisé par un dispositif de compression des enveloppes de cigarettes, prévu sur le tube de remplissage (5) dans la zone d'extrémité de l'enveloppe de cigarette (18) glissée sur ledit tube, dont la zone d'appui ou de pression correspond à environ un tiers de la longueur de remplissage des enveloppes de cigarettes.

25. Dispositif selon la revendication 24 caractérisé en ce que la force d'appui ou de pression du dispositif de compression est réglable.

26. Dispositif selon l'une ou plusieurs des revendications précédentes caractérisé par un patin (40) maintenant l'enveloppe tubulaire de cigarette, déplaçable longitudinalement, et, par un élément de façonnage et de centrage (44) déplaçable aisément sur le tube de remplissage (5), (5'), accouplé mécaniquement avec le patin (40) en vue de son déplacement forcé avec le patin, le patin (40) et l'élément de façonnage et de centrage (44) permettant l'engagement coaxial de l'enveloppe tubulaire de cigarette sur le tube de remplissage (5), (5').

27. Dispositif selon la revendication 26 caractérisé en ce que le patin (40) comporte un dispositif de réception (42), pourvu d'une butée d'extrémité (43), destinée à amener l'enveloppe de cigarette vide ou à enlever l'enveloppe de cigarette remplie.

28. Dispositif selon l'une des revendications 26 ou 27 caractérisé en ce que le patin (40) comporte un ressort de freinage (51) réglable.

29. Dispositif selon l'une des revendications 27 ou 28 caractérisé en ce que le dispositif de réception (42) des enveloppes de cigarettes du patin (40) est constitué d'une cavité en forme de coque, dont le fond comporte en tant que de besoin des fentes.

30. Dispositif selon l'une des revendications 27 ou 28 caractérisé en ce que le dispositif de réception (42) des enveloppes de cigarettes est constitué de bras de support recourbés pour former une coque.

31. Dispositif selon la revendication 26 et l'une ou plusieurs des revendications 27 à 30 caractérisé en ce que l'élément de façonnage et de centrage (44) est constitué d'une douille (45) pourvue de languettes élastiques (47), orientées vers l'axe médian et disposées sur toute la périphérie annulaire de ladite douille, dont les extrémités se resserrent en position de départ pour former un cône devant l'extrémité du tube de remplissage (5), (5').

32. Dispositif selon la revendication 31 caractérisé en ce que le tube de remplissage (5), (5') comporte des rainures longitudinales extérieures dans lesquelles s'engagent les extrémités des languettes élastiques (47) lors du déplacement de l'élément de façonnage et centrage (44) sur le tube de remplissage.

33. Dispositif selon l'une ou plusieurs des revendications précédentes caractérisé en ce que le patin (40) coopère avec un dispositif d'alimentation automatique d'enveloppes tubulaires de cigarettes à partir d'une réserve et en ce que les cigarettes remplies sont transportées automatiquement, après dégagement du tube de remplissage (5'), par le patin (40) grâce à un dispositif d'enlèvement pour être déposées dans un récipient.

34. Dispositif selon l'une ou plusieurs revendications précédentes caractérisé en ce que le déplacement du patin (40) en direction du tube de remplissage (5') et l'actionnement des dispositifs d'alimentation et d'enlèvement coopérant en tant que de besoin avec ledit patin, s'effectuent grâce à un moteur de commande, accouplé avantageusement avec le moteur d'entraînement (22) du dispositif de façonnage de l'écheveau de tabac, la commande de chaque mouvement individuel étant assurée par des palpeurs adaptés, par exemple des commutateurs miniatures, des barrages photoélectriques, etc., saisissant chaque étape du déroulement du processus, et, des raccordements électriques et une commande du déroulement du processus.
